# EUROPÄISCHE PATENTANMELDUNG

(11) **EP 4 685 059 A1**
(43) Veröffentlichungstag der Anmeldung: **28.01.2026**
(21) Anmeldenummer: 25180117.1
(22) Anmeldetag: 02.06.2025
(51) Int. Cl.: B65B 7/16, B65B 31/02, B65B 43/46, B65B 51/14

(54) **VERFAHREN ZUM BE- UND ENTLADEN EINES SIEGELWERKZEUGS**

(30) Priorität: 12.06.2024 DE 102024116475
(71) Anmelder: MULTIVAC Sepp Haggenmüller SE & Co. KG, 87787 Wolfertschwenden (DE)
(72) Erfinder: ICKERT, Lars, 87437 Kempten (DE)
(74) Vertreter: Grünecker Patent- und Rechtsanwälte PartG mbB

(57) **Zusammenfassung**

Ein Verfahren zum Beladen eines Siegelwerkzeugs (10) mit Verpackungsschalen (8), umfasst Bereitstellen eines Siegelwerkzeugunterteils (12), welches einen Schalenträger (15) und einen Stützteller (16) umfasst, wobei der Stützteller (16) und der Schalenträger (15) eine Vertiefung (17) bilden. Das Verfahren umfasst des Weiteren Anliefern einer Verpackungsschale (8), Aufnehmen der Verpackungsschale (8) durch eine Transportvorrichtung (11), Anheben der Transportvorrichtung (11) und der Verpackungsschale (8) und Positionieren der Transportvorrichtung (11) und der Verpackungsschale (8) über dem Siegelwerkzeugunterteil (12). Das Verfahren umfasst des Weiteren Absenken der Transportvorrichtung (11) und der Verpackungsschale (8), wobei die Verpackungsschale (8) während des Absenkens in die Vertiefung (17) eingeführt wird, und Freigeben der Verpackungsschale (8) aus der Transportvorrichtung (11).

## Beschreibung

Die Erfindung bezieht sich auf Verfahren zum Beladen und Entladen eines Siegelwerkzeugs mit Verpackungsschalen
Aus der DE 10 2018 213 213 A1 ist ein Verfahren zum Betrieb einer Schalenverschließmaschine bekannt. Dabei wird eine Verpackungsschale durch einen Greifer gegriffen und von einem Zuförderband in einen Innenraum einer Siegelwerkzeugkammer bewegt. Dort wird die Verpackungsschale auf einem Stützteller positioniert. Die DE 10 2012 015 401 A1 offenbart eine Schalenverschließmaschine mit einem Greifersystem, das dazu konfiguriert ist, Schalen von einem Sammelband in eine Verschließstation zu transportieren. Dabei werden die Schalen durch das Greifersystem gekippt.

Bei den bekannten Greifern kann es vorkommen, dass beim Öffnen des Greifers nach dem positionieren in der Siegelwerkzeugkammer die Schalen verschoben werden. Das kann dazu führen, dass die Schalen beim Schließen des Werkzeugs umkippen oder verkanten und deren Inhalt dabei das Werkzeug kontaminiert. Dadurch können lange Stillstandszeiten verursacht werden, da das Werkzeug in der Regel zur Reinigung aus der Maschine ausgebaut werden muss.

Es ist eine Aufgabe der vorliegenden Erfindung, ein Verfahren zum Beladen eines Siegelwerkzeugs mit Verpackungsschalen anzugeben, durch das Stillstandszeiten reduziert werden können. Diese Aufgabe wird erfindungsgemäß gelöst durch ein Verfahren mit den Merkmalen des Anspruchs 1. Vorteilhafte Weiterbildungen sind in den abhängigen Ansprüchen angegeben.

Es wird ein Verfahren zum Beladen eines Siegelwerkzeugs mit Verpackungsschalen offenbart. Das Verfahren umfasst Bereitstellen eines Siegelwerkzeugunterteils, welches einen Schalenträger und einen Stützteller umfasst, wobei der Stützteller und der Schalenträger eine Vertiefung bilden. Das Verfahren umfasst des Weiteren Anliefern einer Verpackungsschale, Aufnehmen der Verpackungsschale durch eine Transportvorrichtung, Anheben der Transportvorrichtung und der Verpackungsschale und Positionieren der Transportvorrichtung und der Verpackungsschale über dem Siegelwerkzeugunterteil. Das Verfahren umfasst des Weiteren Absenken der Transportvorrichtung und der Verpackungsschale, wobei die Verpackungsschale während des Absetzens in die Vertiefung eingeführt wird, und Freigeben der Verpackungsschale aus der Transportvorrichtung.

Durch das Anheben und das Absenken der Verpackungsschale in die Vertiefung kann ein Verschieben der Verpackungsschale beim Öffnen der Transportvorrichtung verhindert werden. Dadurch kann das Risiko des Umkippens oder Verkantens der Verpackungsschale in dem Siegelwerkzeug und dadurch verursachte Stillstandszeiten reduziert werden. Die Transportvorrichtung kann einen oder mehrere Greifer umfassen oder jegliche Art von Manipulator, der dazu geeignet ist, die Verpackungsschale anzuheben, zu positionieren und abzusetzen. Die Transportvorrichtung kann mit jeweils einer Verpackungsschale von einer Seite oder von zwei, vorzugsweise gegenüberliegenden, Seiten eingreifen. Ausführungen mit von einer Seite mit jeweils einer Verpackungsschale eingreifender Transportvorrichtung können z. B. bei zweispurigen Verpackungsformaten bevorzugt sein. Bei Ausführungen mit von einer Seite mit jeweils einer Spur von Verpackungsschalen eingreifender Transportvorrichtung kann die Transportvorrichtung dazu konfiguriert sein, die Verpackungsschalen aufzunehmen, ohne dass ein Mittensteg zwischen den zwei Spuren von Verpackungsschalen erforderlich ist. Beispielsweise kann der Stützteller einen Boden der Vertiefung bilden. Der Schalenträger kann z. B. eine Seitenwand der Vertiefung bilden. Zusätzlich zu dem Siegelwerkzeugunterteil kann das Siegelwerkzeug ein Siegelwerkzeugoberteil umfassen. Der Stützteller kann unabhängig von dem Schalenträger bewegbar sein.

Das Anheben der Transportvorrichtung und der Verpackungsschale kann während des Aufnehmens der Verpackungsschale durch die Transportvorrichtung erfolgen und/oder nachdem die Verpackungsschale durch die Transportvorrichtung aufgenommen wurde. Das Absenken der Transportvorrichtung und der Verpackungsschale kann erfolgen, nachdem das Positionieren der Transportvorrichtung und der Verpackungsschale über dem Siegelwerkzeugunterteil erfolgt ist. Das Freigeben der Verpackungsschale aus der Transportvorrichtung kann erfolgen, nachdem das Absenken der Transportvorrichtung und der Verpackungsschale erfolgt ist, und/oder nachdem die Verpackungsschale in die Vertiefung eingeführt wurde.

Die Vertiefung kann durch den Stützteller und den Schalenträger gebildet werden, bevor das Absenken der Transportvorrichtung und der Verpackungsschale erfolgt ist und/oder bevor das Positionieren der Transportvorrichtung und der Verpackungsschale über dem Siegelwerkzeugunterteil erfolgt ist und/oder bevor das Anheben der Transportvorrichtung und der Verpackungsschale erfolgt ist und/oder bevor das Aufnehmen der Verpackungsschale durch die Transportvorrichtung erfolgt ist und/oder bevor das Anliefern der Verpackungsschale erfolgt ist und/oder bevor der Beladungsvorgang begonnen wurde. Z. B. können der Stützteller und der Schalenträger die Vertiefung bilden, bevor das Siegelwerkzeug mit der Verpackungsschale beladen wird, bspw. kann die Vertiefung bereits bei Beginn des Verfahrens gebildet sein oder werden. Das Bilden der Vertiefung kann bspw. Anheben des Schalenträgers relativ zu dem Stützteller und/oder Absenken des Stütztellers relativ zu dem Schalenträger umfassen. Alternativ oder zusätzlich können der Stützteller und der Schalenträger konstruktionsbedingt derart gestaltet sein, dass sie in einer Ausgangsposition des Siegelwerkzeugunterteils die Vertiefung bilden.

Das Verfahren kann des Weiteren ein Erfassen, dass die Verpackungsschale in die Vertiefung eingeführt wurde, umfassen. Bspw. kann durch einen Näherungssensor und/oder eine Lichtschranke erfasst werden, dass die Verpackungsschale in die Vertiefung eingeführt wurde. Dadurch kann die Prozesssicherheit und/oder die Dokumentation verbessert werden, was insbesondere bei Verpackungsprozessen mit hohen regulatorischen Anforderungen, wie z. B. in der pharmazeutischen Industrie, von Vorteil sein kann. Besonders günstig kann es sein, wenn das Freigeben der Verpackungsschale aus der Transportvorrichtung erfolgt, nachdem erfasst wurde, dass die Verpackungsschale in die Vertiefung eingeführt wurde.

Das Absenken kann ein rein translatorisches Absenken der Verpackungsschale umfassen. Z. B. kann die Verpackungsschale abgesenkt werden, ohne dass die Verpackungsschale gekippt wird. Besonders bevorzugt kann ein im Wesentlichen vertikales Absenken der Verpackungsschale sein. Dadurch kann die Genauigkeit beim Einführen der Verpackungsschale in die Vertiefung verbessert werden. Ein rein translatorisches, insbesondere ein im Wesentlichen vertikales, Absenken kann außerdem eine engere Passung zwischen der Verpackungsschale und dem Schalenträger, insbesondere der Seitenwand der Vertiefung, ermöglichen. Alternativ oder zusätzlich kann das Anheben ein rein translatorisches Anheben der Verpackungsschale umfassen. Z. B. kann die Verpackungsschale angehoben werden ohne, dass die Verpackungsschale gekippt wird. Besonders bevorzugt kann ein im Wesentlichen vertikales Anheben der Verpackungsschale sein. Dadurch kann die Steuerung vereinfacht und das Risiko eines Auslaufens eines bereits in der Verpackungsschale vorhandenen Produkts reduziert werden.

Es kann vorteilhaft sein, wenn die Transportvorrichtung und die Verpackungsschale, derart angehoben werden, dass ein Oberabstand zwischen der Verpackungsschale und einem Siegelwerkzeugoberteil kleiner ist als ein Unterabstand zwischen der Verpackungsschale und dem Siegelwerkzeugunterteil, insbesondere dem Schalenträger. Der Oberabstand kann bspw. zwischen einer Oberkante der Verpackungsschale und derjenigen Struktur des Siegelwerkzeugoberteils definiert sein, die am nächsten an das Siegelwerkzeugunterteil heranreicht. Der Unterabstand kann bspw. zwischen einem Boden der Verpackungsschale und derjenigen Struktur des Siegelwerkzeugunterteils, insbesondere des Schalenträgers, definiert sein, die am nächsten Siegelwerkzeugoberteil heranreicht.

Die Transportvorrichtung und die Verpackungsschale, können bspw. derart angehoben werden, dass der Unterabstand zwischen der Verpackungsschale und dem Siegelwerkzeugunterteil, insbesondere dem Schalenträger größer als 0,5 mm, bevorzugt größer als 2mm, besonders bevorzugt größer als 5 mm ist. Dabei kann der Unterabstand größer, gleich oder kleiner als der Oberabstand sein. Alternativ oder zusätzlich können die Transportvorrichtung und die Verpackungsschale derart angehoben werden, dass der Oberabstand zwischen der Verpackungsschale und einem Siegelwerkzeugoberteil kleiner als 100 mm, vorzugsweise kleiner als 50 mm, besonders bevorzugt kleiner als 10 mm ist. Dabei kann der Oberabstand größer, gleich oder kleiner als der Unterabstand sein. Die Angegebenen Werte für den Oberabstand und den Unterabstand können sich jeweils auf einen Zustand beziehen, in dem das Siegelwerkzeug vollständig geöffnet ist und/oder auf einen Zustand während des Positionierens der Transportvorrichtung und der Verpackungsschale über dem Siegelwerkzeugunterteil und/oder auf einen Zustand unmittelbar vor dem Absenken der Transportvorrichtung und der Verpackungsschale.

Es kann vorteilhaft sein, wenn ein Schließen des Siegelwerkzeugs und/oder ein Bewegen des Siegelwerkzeugunterteils in Richtung auf das Siegelwerkzeugoberteil zu bereits begonnen wird bevor das Absenken der Transportvorrichtung und der Verpackungsschale abgeschlossen ist. Das Schließen des Siegelwerkzeugs und/oder ein Bewegen des Siegelwerkzeugunterteils in Richtung auf das Siegelwerkzeugoberteil zu kann bspw. während des Absenkens oder vor dem Absenken der Transportvorrichtung und der Verpackungsschale beginnen. Das Schließen des Siegelwerkzeugs und/oder ein Bewegen des Siegelwerkzeugunterteils in Richtung auf das Siegelwerkzeugoberteil zu kann beginnen während oder bevor das Positionieren der Transportvorrichtung und der Verpackungsschale über dem Siegelwerkzeugunterteil erfolgt. Das Anheben der Transportvorrichtung und der Verpackungsschale kann ein besonders frühes Beginnen mit dem Schließen des Siegelwerkzeugs und/oder mit dem Bewegen des Siegelwerkzeugunterteils in Richtung auf das Siegelwerkzeugoberteil unterstützt werden. Bspw. kann mit dem Schließen des Siegelwerkzeugs und/oder dem Bewegen des Siegelwerkzeugunterteils in Richtung auf das Siegelwerkzeugoberteil zu umso früher begonnen werden je kleiner der Oberabstand durch das Anheben wird. Dadurch kann die Prozesszeit reduziert werden

Die Erfindung bezieht sich auch auf ein Verfahren zum Entladen von Verpackungsschalen aus einem Siegelwerkzeug. Das Verfahren umfasst Öffnen des Siegelwerkzeugs durch Absenken eines Siegelwerkzeugunterteils, welches einen Schalenträger und einen Stützteller umfasst, wobei der Stützteller und der Schalenträger eine Vertiefung bilden. Das Verfahren umfasst des Weiteren Aufnehmen der Verpackungsschale durch eine Transportvorrichtung, während die Verpackungsschale zumindest teilweise in der Vertiefung angeordnet ist, und Positionieren der Transportvorrichtung und der Verpackungsschale außerhalb des Siegelwerkzeugs.

Das Öffnen des Siegelwerkzeugs kann umfassen, dass das Siegelwerkzeugunterteil, insbesondere der Schalenträger, von dem Siegelwerkzeugoberteil fort bewegt wird. Durch das Aufnehmen der Verpackungsschale durch die Transportvorrichtung, während die Verpackungsschale zumindest teilweise in der Vertiefung angeordnet ist, kann ein Verrücken oder Umkippen der Verpackungsschale, bspw. durch Erschütterungen während des Öffnens des Siegelwerkzeugs, vermieden werden. Wird das Siegelwerkzeug erst vollständig geöffnet und die Verpackungsschale durch Erschütterungen verrückt, bspw. weil keine Vertiefung sie daran hindert, kann es passieren, dass eine Transportvorrichtung die Verpackungsschale nicht wie gewünscht trifft und sie stattdessen umwirft und/oder aus dem Siegelwerkzeug herausschiebt.

Wie weiter oben bereits erwähnt, kann die Transportvorrichtung einen oder mehrere Greifer umfassen oder jegliche Art von Manipulator, der dazu geeignet ist, die Verpackungsschale anzuheben, zu positionieren und abzusetzen. Beispielsweise kann der Stützteller einen Boden der Vertiefung bilden. Der Schalenträger kann z. B. eine Seitenwand der Vertiefung bilden. Zusätzlich zu dem Siegelwerkzeugunterteil kann das Siegelwerkzeug ein Siegelwerkzeugoberteil umfassen. Der Stützteller kann unabhängig von dem Schalenträger bewegbar sein.

Das Aufnehmen der Verpackungsschale durch die Transportvorrichtung kann erfolgen, nachdem das Öffnen des Siegelwerkzeugs begonnen wurde und/oder während das Siegelwerkzeug geöffnet wird und/oder während das Siegelwerkzeugunterteil, insbesondere der Schalenträger, von dem Siegelwerkzeugoberteil fort bewegt wird. Alternativ oder zusätzlich kann das Aufnehmen der Verpackungsschale durch die Transportvorrichtung erfolgen, nachdem das Siegelwerkzeug geöffnet wurde und/oder nachdem das Siegelwerkzeugunterteil, insbesondere der Schalenträger, bis zu einer Endposition von dem Siegelwerkzeugoberteil fort bewegt wurde.

Vorzugsweise wird die Vertiefung mindestens so lange durch den Schalenträger und den Stützteller gebildet bis die Schale durch die Transportvorrichtung aufgenommen wurde. Alternativ oder zusätzlich kann die Vertiefung mindestens so lange durch den Schalenträger und den Stützteller gebildet werden, bis die Verpackungsschale aus der Vertiefung herausgehoben wurde. Durch möglichst langes Bilden und/oder Aufrechterhalten der Vertiefung kann die Verpackungsschale möglichst lange stabilisiert werden, was das Risiko, dass die Verpackungsschale umkippt oder aus dem Siegelwerkzeug herausfällt weiter senken kann.

Das Verfahren kann des Weiteren ein Anheben der Transportvorrichtung und der Verpackungsschale umfassen, wobei die Verpackungsschale während des Anhebens aus der Vertiefung herausgehoben werden kann. Das Anheben kann ein rein translatorisches Anheben der Verpackungsschale umfassen. Z. B. kann die Verpackungsschale angehoben werden ohne, dass die Verpackungsschale gekippt wird. Dadurch können Kollisionen der Verpackungsschale mit dem Siegelwerkzeugunterteil, insbesondere mit dem Schalenträger vermieden werden. Besonders bevorzugt kann ein im Wesentlichen vertikales Anheben der Verpackungsschale sein. Ein rein translatorisches, insbesondere ein im Wesentlichen vertikales, Anheben kann außerdem eine engere Passung zwischen der Verpackungsschale und dem Schalenträger, insbesondere der Seitenwand der Vertiefung, ermöglichen.

Die Transportvorrichtung kann die Verpackungsschale, derart aufnehmen, dass ein Oberabstand zwischen der Verpackungsschale und einem Siegelwerkzeugoberteil während dem Positionieren der Verpackungsschale kleiner ist als ein Unterabstand zwischen der Verpackungsschale und dem Siegelwerkzeugunterteil, insbesondere dem Schalenträger. Wie weiter oben bereits erwähnt, kann der Oberabstand bspw. zwischen einer Oberkante der Verpackungsschale und derjenigen Struktur des Siegelwerkzeugoberteils definiert sein, die am nächsten an das Siegelwerkzeugunterteil heranreicht. Der Unterabstand kann bspw. zwischen einem Boden der Verpackungsschale und derjenigen Struktur des Siegelwerkzeugunterteils, insbesondere des Schalenträgers, definiert sein, die am nächsten Siegelwerkzeugoberteil heranreicht.

Z. B. kann die Transportvorrichtung die Verpackungsschale derart aufnehmen, dass ein Oberabstand zwischen der Verpackungsschale und dem Siegelwerkzeugoberteil kleiner als 100 mm, vorzugsweise kleiner als 50 mm, besonders bevorzugt kleiner als 10 mm ist. Dabei kann der Oberabstand größer, gleich oder kleiner als der Unterabstand sein.

Die Erfindung bezieht sich auf Verfahren der vorstehend beschriebenen Art. Im Folgenden werden vorteilhafte Ausführungen beispielhaft anhand von Zeichnungen näher erläutert.
Figur 1 zeigt eine schematische Perspektivansicht einer Schalenverschließmaschine.
Figur 2 zeigt eine schematische Schnittansicht von Komponenten der Schalenverschließmaschine gemäß einem Ausführungsbeispiel mit Blickrichtung parallel zu der Produktionsrichtung P.
Figur 3 zeigt eine schematische Schnittansicht von Komponenten der Schalenverschließmaschine gemäß einem weiteren Ausführungsbeispiel mit Blickrichtung parallel zu der Produktionsrichtung P.
Figuren 4 bis 12 zeigen jeweils schematische Seitenansichten von Komponenten der Schalenverschließmaschine in verschiedenen Verfahrensschritten.

Fig. 1 zeigt ein Beispiel für eine Schalenverschließmaschine 1. Sie kann ein Gestell 2 umfassen. Die Schalenverschließmaschine 1 kann des Weiteren eine Zuführeinrichtung 7 aufweisen, die z. B. ein Förderband, ein Riemenförderer oder eine einfache Abstellfläche, auf der die zu verschließenden Schalen für das Zuführen bereitgestellt werden können, umfassen kann. Sie kann außerdem eine Siegelstation 9 aufweisen. Durch die Zuführeinrichtung 7 können befüllte aber zu diesem Zeitpunkt noch unverschlossene Verpackungsschalen 8 zu der Siegelstation 9 befördert werden. Die Verpackungsschalen 8 können mit einer Transportvorrichtung 11 in einer Produktionsrichtung P in die Siegelstation 9 umgesetzt werden und dort mit einer von oben zugeführten Oberfolie 5 (Folie) verschlossen werden, beispielsweise durch Ansiegeln der Oberfolie 5. Zu diesem Zweck kann die Siegelstation 9 ein Siegelwerkzeug 10 umfassen, das später noch näher beschrieben werden wird. Die derart fertiggestellten Verpackungen können über die Transportvorrichtung 11 aus der Siegelstation 9 auf eine Abführeinrichtung 6, die z. B. ein Förderband, ein Riemenförderer oder eine einfache Abstellfläche, auf der die zu verschließenden Schalen für das Zuführen bereitgestellt werden können, umfassen kann, umgesetzt werden.

Nach dem Ansiegeln der Oberfolie 5 können den Verpackungen bzw. Verpackungsverbünden entsprechende Bereiche der Oberfolie 5 in der Siegelstation 9 aus der Bahn der Oberfolie 5 ausgeschnitten werden. Es verbleibt ein Folienrestgitter der Oberfolie 5, welches mit einer Wickelvorrichtung 3 zum Aufwickeln der Folie 5 aufgewickelt wird.

In Figur 2 ist das Siegelwerkzeug 10 in einer schematischen Schnittansicht gezeigt. Die Produktionsrichtung P zeigt in die Zeichnungsebene hinein. Das Siegelwerkzeug 10 kann ein Siegelwerkzeugunterteil 12 umfassen. Das Siegelwerkzug 10 kann des Weiteren ein Siegelwerkzeugoberteil 13 umfassen. Das Siegelwerkzeugunterteil 12 kann dazu konfiguriert sein, auf das Siegelwerkzeugoberteil 13 zu bewegt zu werden, bspw. um das Siegelwerkzeug 10 zu schließen. Das Siegelwerkzeugunterteil 12 kann dazu konfiguriert sein, von dem Siegelwerkzeugoberteil 13 fort bewegt zu werden, bspw. um das Siegelwerkzeug 10 zu öffnen. Das Siegelwerkzeugoberteil kann eine Siegelplatte 14 umfassen. Die Siegelplatte 14 kann beheizbar sein. Die Siegelplatte kann dazu konfiguriert sein, die Oberfolie 5 an die Verpackungsschale 8 anzusiegeln.

Das Siegelwerkzeugunterteil 12 kann einen Schalenträger 15 umfassen. Das Siegelwerkzeugunterteil kann des Weiteren einen Stützteller 16 umfassen. Der Schalenträger 15 und der Stützteller 16 können dazu konfiguriert sein, eine Vertiefung 17 zu bilden. Bspw. kann der Schalenträger 15 eine Seitenwand 18 der Vertiefung bilden. Der Stützteller 16 kann einen Boden 19 der Vertiefung 17 bilden.

In Figur 2 ist darüber hinaus ein Detail der Transportvorrichtung 11 zu erkennen. Wie in Figur 2 dargestellt, kann die Transportvorrichtung einen oder mehrere, in Figur 2 sind zwei zu erkennen, Greifzinken 20 umfassen. Wie im vorliegenden Ausführungsbeispiel gezeigt, kann die Transportvorrichtung 11 dazu konfiguriert sein, von zwei, vorzugsweise gegenüberliegenden, Seiten aus mit jeweils einer Verpackungsschale 8 einzugreifen.

In Figur 3 ist das Siegelwerkzeug 10 gemäß einem weiteren Ausführungsbeispiel in einer schematischen Schnittansicht gezeigt, die der Ansicht aus Figur 2 ähnelt. Anders als in Figur 2 sind die Verpackungsschalen 8 in Figur 3 nicht in die Vertiefungen 17 eingeführt. Wie in Figur 3 gezeigt, kann das Siegelwerkzeug 10 auf zweispurige Verpackungsformate ausgelegt sein. D. h. es können zwei orthogonal zur Produktionsrichtung P nebeneinander angeordnete Verpackungsschalen 8 bearbeitet werden. Insbesondere in solchen Ausführungen kann die Transportvorrichtung 11 dazu konfiguriert sein von nur einer Seite aus mit jeweils einer Verpackungsschale 8 einzugreifen, wie ebenfalls in Figur 3 zu erkennen ist. Das Siegelwerkzeug 10 und die Transportvorrichtung 11 können derart konfiguriert sein, dass ein Aufnehmen der Verpackungsschalen 8 durch die Transportvorrichtung 11 ohne einen zwischen den Verpackungsschalen 8 angeordneten Mittensteg ermöglicht wird.

In Figuren 4 bis 12 sind Komponenten des Siegelwerkzeugs 10 in einer schematischen, teilweise geschnittenen Seitenansicht dargestellt, wobei die Blickrichtung orthogonal zu der Blickrichtung aus den Figuren 2 und 3 orientiert ist. Ein Fachmann erkennt, dass die Ansichten aus den Figuren 4 bis 12 als repräsentativ für beide mit Bezug auf die Figuren 2 und 3 erläuterten Ausführungsbeispiele angesehen werden kann.

In Figur 4 ist das Siegelwerkzeug 10 in einem vollständig geöffneten Zustand dargestellt. Das Siegelwerkzeugunterteil 12 kann bereitgestellt werden, wobei der Schalenträger 15 und der Stützteller 16 die Vertiefung 17 bilden können. Die Verpackungsschale 8 kann, wie in Figur 4 gezeigt, angeliefert werden, bspw. durch die Zufuhreinrichtung 7. Die Verpackungsschale 8 kann durch die Transportvorrichtung 11 aufgenommen werden, wobei in Figur 4 nur die Greifzinken 20 zu sehen sind, die mit der Verpackungsschale 8 eingreifen können.

In Figur 5 ist zu sehen, dass auf das Aufnehmen der Verpackungsschale 8 durch die Transportvorrichtung 11 ein Anheben der Transportvorrichtung 11 und der Verpackungsschale 8 folgen kann. Das Anheben kann derart erfolgen, dass, ein Oberabstand 21 zwischen dem Siegelwerkzeugoberteil 13 und der Verpackungsschale 8, bspw. einer Oberkante 22 der Verpackungsschale 8, verbleibt. Alternativ oder zusätzlich kann das Anheben derart erfolgen, dass, ein Unterabstand 23 zwischen dem Siegelwerkzeugunterteil 12, z. B. dem Schalenträger 15, und der Verpackungsschale 8, bspw. einem Schalenboden 24 der Verpackungsschale 8, entstehen kann.

Nach dem Anheben der Transportvorrichtung 11 und der Verpackungsschale 8 kann ein Positionieren der Transportvorrichtung 11 und der Verpackungsschale 8 über dem Siegelwerkzeugunterteil 12 erfolgen. Der Zustand, nach dem Positionieren kann aussehen, wie in Figur 6 dargestellt. Auf das Positionieren der Transportvorrichtung 11 und der Verpackungsschale 8 über dem Siegelwerkzeugunterteil 12 kann ein Absenken der Transportvorrichtung 11 und der Verpackungsschale 8 erfolgen. Ein Zustand nach dem Absenken ist in Figur 7 gezeigt. Es ist zu erkennen, dass das Absenken ein rein translatorisches Absenken der Verpackungsschale 8 umfassen kann. Die Verpackungsschale 8 kann während des Absenkens in die Vertiefung 17 eingeführt werden. Während und/oder nachdem die Verpackungsschale 8 in die Vertiefung 17 eingeführt wurde, kann erfasst werden, dass die Verpackungsschale 8 wie gewünscht in die Vertiefung 17 eingesetzt werden, bspw. durch einen Sensor 25, der wie in den Figuren 4 bis 12 gezeigt, eine Lichtschranke umfassen kann.

Nachdem die Verpackungsschale 8 in die Vertiefung 17 eingeführt wurde und/oder nachdem erfasst wurde, dass die Verpackungsschale 8 wie gewünscht in die Vertiefung 17 eingesetzt worden ist, kann ein Freigeben der Verpackungsschale 8 aus der Transportvorrichtung 11 erfolgen. Dieser Zustand ist in Figur 8 dargestellt, in der die Greifzinken 20 nicht mehr zu sehen sind. Nachdem die Verpackungsschale 8 aus der Transportvorrichtung freigegeben wurde, kann das Siegelwerkzeug 10 geschlossen werden. Z. B. kann das Siegelwerkzeugunterteil 12, insbesondere der Schalenträger 15, in einer Schließrichtung 26 bewegt werden, die in Richtung auf das Siegelwerkzeugoberteil 13 zu orientiert sein kann. Bei geschlossenem Siegelwerkzeug 10 kann die Verpackungsschale 8 verschlossen werden, bspw. indem die Oberfolie 5 durch die Siegelplatte 14 mit der Verpackungsschale verbunden, z. B. verschweißt wird.

In Figur 9 ist ein Zustand gezeigt, der nach dem Beginn eines Verfahrens zum Entladen des Siegelwerkzeugs 10 vorliegen kann. Das Verfahren zum Entladen kann ein Öffnen des Siegelwerkzeugs 10 umfassen, bspw. durch Absenken eines Siegelwerkzeugunterteils 12, insbesondere des Schalenträgers 15, in einer Öffnungsrichtung 27, die in einer Richtung fort von dem Siegelwerkzeugoberteil 13 und/oder entgegengesetzt zu der Schließrichtung 26 orientiert sein kann. Für einen Fachmann ist zu erkennen, dass der Schalenträger 15 und der Stützteller 16 eine Vertiefung 17 bilden können. Ebenfalls ist zu erkennen, dass die Verpackungsschale 8 durch die Transportvorrichtung 11 (in Figur 9 sind nur die Greifzinken 20 zu sehen) aufgenommen wurde. Das Aufnehmen der Verpackungsschale 8 durch die Transportvorrichtung 11 kann erfolgen nachdem das Öffnen des Siegelwerkzeugs 10 begonnen hat und/oder während des Öffnens und/oder während die Verpackungsschale 8 zumindest teilweise in der Vertiefung 17 angeordnet ist.

Während des Öffnens des Siegelwerkzeugs 10, z. B. während des Bewegens des Siegelwerkzeugunterteils 12, insbesondere des Schalenträgers 15, von dem Siegelwerkzeugoberteil 13 fort, kann die Verpackungsschale 8 gehalten werden, sodass sie in eine gegenüber dem Siegelwerkzeugunterteil 12, insbesondere gegenüber dem Schalenträger 15, angehobene Position gebracht werden kann. Dieser Zustand ist in Figur 10 dargestellt. Die Verpackungsschale 8 kann durch die Transportvorrichtung 11 derart positioniert werden, dass ein Oberabstand 21 verbleibt. Der Oberabstand 21 kann beibehalten werden, während die Verpackungsschale, bspw. durch die Transportvorrichtung 11, außerhalb des Siegelwerkzeugs 10, z. B. über der Abführeinrichtung 6, positioniert wird. Dieser Zustand ist in Figur 11 dargestellt. Nach dem Positionieren der Verpackungsschale 8 außerhalb des Siegelwerkzeugs 10, bspw. über der Abführeinrichtung 6, kann die Verpackungsschale 8 auf der Abführeinrichtung 6 abgestellt werden, z. B. indem die Transportvorrichtung 11 zusammen mit der Verpackungsschale 8 abgesenkt wird oder indem die Verpackungsschale 8 aus der Transportvorrichtung 11 freigegeben wird, ohne die Transportvorrichtung 11 zuvor abzusenken. Ein Zustand nach dem Absenken der Transportvorrichtung 11 und der Verpackungsschale 8 ist in Figur 12 dargestellt.

## Patentansprüche

1. Verfahren zum Beladen eines Siegelwerkzeugs (10) mit Verpackungsschalen (8), umfassend:
Bereitstellen eines Siegelwerkzeugunterteils (12), welches einen Schalenträger (15) und einen Stützteller (16) umfasst, wobei der Stützteller (16) und der Schalenträger (15) eine Vertiefung (17) bilden,
Anliefern einer Verpackungsschale (8),
Aufnehmen der Verpackungsschale (8) durch eine Transportvorrichtung (11),
Anheben der Transportvorrichtung (11) und der Verpackungsschale (8),
Positionieren der Transportvorrichtung (11) und der Verpackungsschale (8) über dem Siegelwerkzeugunterteil (12),
Absenken der Transportvorrichtung (11) und der Verpackungsschale (8), wobei die Verpackungsschale (8) während des Absenkens in die Vertiefung (17) eingeführt wird, und
Freigeben der Verpackungsschale (8) aus der Transportvorrichtung (11).

2. Verfahren nach Anspruch 1, wobei der Stützteller (16) und der Schalenträger (15) die Vertiefung (17) bilden, bevor das Siegelwerkzeug (10) mit der Verpackungsschale (8) beladen wird.

3. Verfahren nach Anspruch 1 oder 2, des Weiteren umfassend Erfassen, dass die Verpackungsschale (8) in die Vertiefung (17) eingeführt wurde.

4. Verfahren nach einem der vorangehenden Ansprüche, wobei das Absenken ein rein translatorisches Absenken der Verpackungsschale (8) umfasst und/oder wobei das Anheben ein rein translatorisches Anheben der Verpackungsschale (8) umfasst.

5. Verfahren nach einem der vorangehenden Ansprüche, wobei die Transportvorrichtung (11) und die Verpackungsschale (8), derart angehoben werden, dass ein Oberabstand (21) zwischen der Verpackungsschale (8) und einem Siegelwerkzeugoberteil (13) kleiner ist als ein Unterabstand (23) zwischen der Verpackungsschale (8) und dem Siegelwerkzeugunterteil (12), insbesondere dem Schalenträger (15).

6. Verfahren nach einem der vorangehenden Ansprüche, wobei die Transportvorrichtung (11) und die Verpackungsschale (8), derart angehoben werden, dass ein Unterabstand (23) zwischen der Verpackungsschale (8) und dem Siegelwerkzeugunterteil (12), insbesondere dem Schalenträger (15) größer als 5 mm ist.

7. Verfahren zum Entladen von Verpackungsschalen (8) aus einem Siegelwerkzeug (10), umfassend:
Öffnen des Siegelwerkzeugs (10) durch Absenken eines Siegelwerkzeugunterteils (12), welches einen Schalenträger (15) und einen Stützteller (16) umfasst, wobei der Stützteller (16) und der Schalenträger (15) eine Vertiefung (17) bilden,
Aufnehmen der Verpackungsschale (8) durch eine Transportvorrichtung (11), während die Verpackungsschale (8) zumindest teilweise in der Vertiefung (17) angeordnet ist,
Positionieren der Verpackungsschale (8) außerhalb des Siegelwerkzeugs (10).

8. Verfahren nach Anspruch 7, wobei die Vertiefung (17) mindestens so lange durch den Schalenträger (15) und den Stützteller (16) gebildet wird bis die Schale (8) durch die Transportvorrichtung (11) aufgenommen wurde.

9. Verfahren nach Anspruch 7 oder 8, des Weiteren umfassend Anheben der Transportvorrichtung (11) und der Verpackungsschale (8), wobei die Verpackungsschale (8) während des Anhebens aus der Vertiefung (17) herausgehoben wird.

10. Verfahren nach Anspruch 9, wobei das Anheben ein rein translatorisches Anheben der Verpackungsschale umfasst.

11. Verfahren nach einem der Ansprüche 7 bis 10, wobei die Transportvorrichtung (11) die Verpackungsschale (8) derart aufnimmt, dass ein Oberabstand (21) zwischen der Verpackungsschale (8) und einem Siegelwerkzeugoberteil (13) während dem Positionieren der Verpackungsschale (8) kleiner ist als ein Unterabstand (23) zwischen der Verpackungsschale (8) und dem Siegelwerkzeugunterteil (12), insbesondere dem Schalenträger (15).

12. Verfahren nach einem der Ansprüche 7 bis 11, wobei die Transportvorrichtung (11) die Verpackungsschale (8), derart aufnimmt, dass ein Oberabstand (21) zwischen der Verpackungsschale (8) und dem Siegelwerkzeugoberteil (13) kleiner als 100 mm ist.
